# FASCICULE DE BREVET EUROPEEN

(11) **EP 4 549 674 B1**
(45) Date de publication et mention de la délivrance du brevet: **03.06.2026**
(21) Numéro de dépôt: 24209663.4
(22) Date de dépôt: 29.10.2024
(51) Int. Cl.: E04B 1/84, E04B 5/04, E04B 5/06

(54) **ENSEMBLE DE PIÈCES DESTINÉES À FORMER ENTRE ELLES UN PLANCHER ET/OU UN PLAFOND D'AU MOINS UNE PIÈCE D'UN IMMEUBLE**
BAUSATZ ZUR BILDUNG VON TEILEN ZWISCHEN EINEM BODEN UND/ODER EINER DECKE VON MINDESTENS EINEM RAUM EINES GEBÄUDES
SET OF PARTS INTENDED TO FORM A FLOOR AND/OR A CEILING OF AT LEAST ONE PART OF A BUILDING

(30) Priorité: 30.10.2023 BE 202305894
(43) Date de publication de la demande: 07.05.2025
(73) Titulaire: Di Trapani, Agostino, 7100 La Louvière (BE)
(72) Inventeur: Di Trapani, Agostino, 7100 La Louvière (BE)
(74) Mandataire: Quintelier, Claude

(56) Documents cités:
- EP-A1- 1 528 170
- US-A- 3 296 759
- US-A- 4 172 346

## Description

La présente invention concerne un ensemble de pièces destinées à former entre elles un plancher et/ou un plafond d'au moins une pièce d'un immeuble, lequel ensemble comprend un premier jeu d'éléments fabriqués en béton armé ou précontraint, les éléments du premier jeu d'éléments ayant chacun une première face sensiblement plane et une deuxième face, la deuxième face étant opposée à la première face, laquelle deuxième face présente un profil ayant une géométrie angulaire telle que deux éléments peuvent s'emboîter entre eux grâce au profil présent sur leur deuxième face, lequel ensemble comprend également un deuxième jeu d'éléments d'atténuation acoustique destinés à être placé entre deux éléments dudit premier jeu qui sont emboîtés entre eux grâce à leur profil.

Un tel ensemble est connu de la demande EP 1 528 170. Dans l'ensemble connu le jeu d'éléments est constitué d'un élément inférieur et d'un élément supérieur entre lesquels se trouve un élément intermédiaire. L'élément intermédiaire est un élément d'atténuation acoustique. La géométrie du profil de l'élément inférieur est différente de celle du profil de l'élément supérieur.

Dans la construction d'immeubles il est connu de construire un plancher et/ou un plafond pour former la division entre les différents étages d'un même immeuble. En général les planchers et plafonds sont formés à l'aide d'hourdis, plus particulièrement des hourdis en béton armé ou précontraint. Ces hourdis sont posés sur des murs porteurs. Après la pose des hourdis il est nécessaire de faire un coffrage et de couler une chape de compression sur les hourdis posés afin d'éviter que les hourdis bougent les uns par rapport aux autres et évitant ainsi un effet que l'on appelle pianotage.

Un inconvénient de l'usage d'hourdis est que la réalisation du coffrage et le coulage de la chape non seulement prennent du temps, mais de plus il faut attendre que la chape ait durcit pour pouvoir continuer la construction de l'immeuble. En outre, lorsqu'ultérieurement l'immeuble doit être rénové ou démoli, les hourdis ne peuvent plus être récupérés pour une éventuelle réutilisation.

Un inconvénient de l'ensemble connu de la demande EP 1 528 170 est que les éléments inférieurs et supérieurs ont un profil de géométrie différente ce qui nécessite non seulement des moules différents pour les fabriquer, ce qui rend leur fabrication plus chère, mais également complique le placement.

L'invention a pour but de réaliser un ensemble de pièces destinées à former de façon simple entre elles un plancher et/ou un plafond d'au moins une pièce d'un immeuble, lesquelles pièces peuvent être posées et former le plafond et/ou le plancher sans devoir couler une chape de compression après qu'elles ont été posées. De plus, en cas de rénovation ou de démolition de l'immeuble, les pièces peuvent être récupérées et même réutilisées après démontage du plancher et/ou du plafond.

A cette fin un ensemble de pièces destinées à former entre elles un plancher et/ou un plafond d'au moins une pièce d'un immeuble suivant l'invention est caractérisé en ce que pour chaque élément du premier jeu la géométrie angulaire du profil est la même et est présente sur l'ensemble de la deuxième face, lesquels éléments d'atténuation acoustique ont une géométrie angulaire qui épouse celle du profil, les éléments d'atténuation acoustique étant positionnés dans un creux, respectivement sur une crête, formés par le profil des éléments présent sur la deuxième face. Le fait de pouvoir emboîter grâce à leur profil, qui est le même pour chaque élément du premier jeu, les éléments du premier jeu entre eux permet aussi de les emboîter en décalage entre eux, ce qui permet de relier les éléments entre eux évitant ainsi l'effet de pianotage. De plus, l'usage d'un deuxième jeu d'éléments d'atténuation acoustique, dont la géométrie angulaire épouse celle du profil, permet d'une part de réduire considérablement la transmission de bruits à travers les éléments, et d'autre part permet, grâce à leur élasticité, de réduire aussi l'effet de pianotage. Cet effet de pianotage provient d'une charge ponctuelle appliquée sur un élément et non pas sur celui qui lui est adjacent. La géométrie angulaire des éléments d'atténuation acoustique, qui épouse celle du profil des éléments du premier jeu, permet de facilement et rapidement les positionner par rapport aux éléments du premier jeu.

Une première forme de réalisation préférentielle d'un ensemble suivant l'invention est caractérisée en ce que le profil possède une géométrie trapézoïdale. La géométrie trapézoïdale est non seulement facile à réaliser, par exemple par coulage dans un moule, mais permet également un emboîtement facile à réaliser et fiable dans le temps.

Une deuxième forme de réalisation préférentielle d'un ensemble suivant l'invention est caractérisée en ce que les éléments du deuxième jeu sont fabriqués en matière élastique, en particulier du caoutchouc. La matière élastique permet de facilement tenir compte d'éventuelles aspérités en surface des éléments et d'atténuer les bruits d'impact induits dans les éléments et transmis par les éléments. De plus, le caoutchouc peut par exemple provenir de matière recyclée provenant des pneus usagés.

De préférence les éléments du premier jeu d'éléments sont pourvus d'au moins un trous appliqués à partir des faces transversales de l'élément et agencés pour y introduire un organe permettant l'accrochage à une engin de manutention. Ainsi la manipulation des éléments du premier jeu est facilitée.

L'invention concerne également un procédé de pose d'un plancher et/ou d'un plafond d'au moins une pièce d'un immeuble suivant lequel on pose sur des murs porteurs de l'immeuble des éléments de plancher et/ou de plafond faisant partie d'un premier jeu d'éléments fabriqués en béton armé ou précontraint, les éléments ayant chacun une première face sensiblement plane et une deuxième face, la deuxième face étant opposée à la première face et est pourvue d'un profil ayant une géométrie telle que deux éléments peuvent s'emboîter entre eux grâce au profil présent, les éléments étant posés en posant une première couche de telle façon que leur deuxième face soit orientée vers le haut.

Le procédé suivant l'invention est caractérisé en ce qu', ensuite on pose sur cette deuxième face des éléments de la première couche dont le profil est appliqué sur l'ensemble de la deuxième face l' ou les élément(s) d'atténuation acoustique ayant une géométrie angulaire qui épouse celle du profil des éléments du premier jeu, et ensuite on pose sur l' ou les élément(s) d'atténuation acoustique une deuxième couche d'éléments en faisant s'emboîter, grâce à leur profil, le profil des éléments de la deuxième couche dans le profil des éléments de la première couche, les éléments de la deuxième couche étant posés en décalage transversal par rapport à ceux de la première couche. La pose en décalage transversal permet de renvoyer la charge qui lui est apposée vers deux éléments adjacents de la première couche et d'éviter ainsi un effet de pianotage.

Les éléments d'atténuation acoustique sont placés dans un creux et/ou sur une crête faisant partie du profil des éléments de la première couche. Cela facilite leur pose.

L'invention sera maintenant décrite à l'aide des dessins qui montrent un exemple de réalisation de l'ensemble suivant l'invention et illustrent le procédé suivant l'invention. Dans les dessins :
La figure 1 montre une vue d'une partie d'un plancher formé de cinq éléments faisant partie d'un premier jeu d'éléments et d'éléments du deuxième jeu ;
La figure 2 montre une vue en coupe à travers un plancher suivant l'invention ;
La figure 3 montre également une vue en coupe selon la ligne II-II', mais avec une forme alternative de l'élément d'atténuation acoustique ;
La figure 4 montre une vue d'une face supérieure d'un élément du premier jeu sur lequel les éléments d'atténuation acoustique sont posés ;
La figure 5 montre une vue en coupe transversale à travers une autre forme alternative d'un élément du premier jeu d'éléments ; et
Les figures 6 et 7 montrent une vue en coupe transversale à travers une forme alternative d'un élément du premier jeu d'éléments ;

Dans les figures une même référence a été attribuée à un même élément ou à un élément similaire.

La figure 1 montre une vue d'une partie d'un plancher (1) formé de cinq éléments (2) faisant partie d'un premier jeu d'éléments. Ces éléments sont des éléments fabriqués en béton armé ou précontraint. Le béton armé ou précontraint est une matière bien connue et bon marché pour fabriquer des éléments de construction. Les éléments (2) du premier jeu d'éléments sont des éléments plein, c'est à dire des éléments sans alvéoles qui s'étendent sur toute a longueur de l'élément. Les éléments (2) du premier jeu d'éléments ayant chacun une première face (2a) sensiblement plane et une deuxième face (2b), la deuxième face étant opposée à la première face. La deuxième face (2b) est pourvue d'un profil (3) ayant une géométrie telle que deux éléments peuvent s'emboîter entre eux grâce à leur profil présent sur leur deuxième face. Le profil est présent sur l'ensemble de la deuxième face afin d'assurer un bon emboîtement. Pour chaque élément du premier jeu la géométrie angulaire du profil est la même.

De préférence le profil possède une géométrie trapézoïdale. Cette géométrie est non seulement facile à réaliser, par exemple par coulage de béton dans un moule, mais permet également d'emboîter facilement deux éléments du premier jeu entre eux. Bien entendu d'autres géométries peuvent être appliquées, comme par exemple un profil sinusoïdal ou en dents de scie.

L'ensemble suivant l'invention comprend également un deuxième jeu d'éléments d'atténuation (4,5-1, 5-2) acoustique destinés à être placé dans un espace formé entre deux éléments (2) qui sont emboîtés entre eux grâce à leur profil (3) appliqué sur leur deuxième face. De préférence les éléments d'atténuation acoustique sont fabriqués en matière élastique, en particulier du caoutchouc. Plus particulièrement du caoutchouc obtenu à partir de pneus usagés forme une bonne matière première pour fabriquer les éléments d'atténuation acoustique. En effet le caoutchouc obtenu à partir de pneus usagés offre une élasticité adéquate aux éléments d'atténuation acoustique à fabriquer. Les éléments d'atténuation acoustique ont une géométrie angulaire ou ondulée qui épouse celle du profil (3). Ainsi on voit à la figure 2 que l'élément d'atténuation acoustique est formé par une nappe ondulée qui remplit sensiblement entièrement l'espace entre deux éléments superposés du premier jeu et emboîtés entre eux grâce à leur profil.

En revanche dans la forme de réalisation illustrée aux figures 1 et 3, l'élément d'atténuation acoustique est formé par une première série de profilés en forme de u évasé (5-1) et une deuxième série de profilés en forme de u évasé et inversé (5-2). La première série de profilés vient se loger chaque fois dans le fond entre deux flancs adjacents du profil, alors que la deuxième série de profilés est posée chaque fois sur les sommets du profil. Entre la première et la deuxième série de profilés l'espace est libre. De préférence, l'épaisseur des branches montantes des profilés en forme de u évasé et inversé (5-2) diminue dans une direction vers leur sommet pour faciliter l'emboîtement des éléments de la deuxième couche. De façon alternative il serait possible d'appliquer par exemple un tapis de laine minéral comme élément d'atténuation acoustique complémentaire au profilé en forme de u.

Il n'est pas nécessaire que l'élément d'atténuation acoustique s'étende sur l'ensemble de la longueur de la deuxième face. L'élément d'atténuation acoustique peut aussi par exemple être appliqué sur des segments du profil, comme illustré à la figure 4, et être formé par un nombre de segments ((5-1)₁ .. (5-1)ₙ, (5-2)₁ .. (5-2)ₙ) de profilés qui seront répartis sur la longueur de l'élément du premier jeu.

Comme illustré à la figure 5 les éléments (2) du premier jeu d'éléments sont pourvus d'une armature métallique, en particulier des fers à béton (9, 9') ou des câbles, avec au moins un composant (9) de l'armature dans la base et/ou au moins un autre composant (9') de l'armature dans la crête ou le sommet du profil. L'imbrication des éléments du premier ensemble entre eux permet de réduire le diamètre des armatures. Plus l'imbrication sera grande et plus la distance (d) entre les pièces de l'armature métallique 9 et 9' pourra être importante. Plus la distance (d) sera importante, plus on pourra réduire le diamètre des pièces de l'armature métallique et donc réaliser des économies.

De préférence les éléments (2) du premier jeu d'éléments sont pourvus d'au moins un trous (8) appliqués à partir des faces transversales de l'élément et agencés pour y introduire un organe permettant l'accrochage à une engin de manutention. Ainsi on peut introduire dans un ou plusieurs trous (8) un organe de prise, comme par exemple une barre, qui pourra alors être reliée par une sangle à une engin de manutention pour manipuler les éléments du premier jeu lors de leur chargement, déchargement et pose.

De préférence, et comme illustré aux figures 6 et 7, les éléments du premier jeu d'éléments comportent sur un premier flanc latéral un tenon (6) et sur un deuxième flanc latéral une mortaise (7). Le tenon et la mortaise étant dimensionnés de façon que le tenon d'un premier élément puisse s'engager dans la mortaise d'un deuxième élément juxtaposé au premier élément. L'usage de ce tenon et de cette mortaise permet d'emboîter entre eux deux éléments du premier jeu, lesquels éléments sont juxtaposés l'un à l'autre. Ainsi la liaison entre deux éléments se fait non seulement à l'aide du profil (3), mais également à l'aide des tenons et mortaises, ce qui offre une meilleure liaison entre les éléments et réduit davantage le pianotage entre les éléments.

Le procédé suivant l'invention de pose d'un plancher et/ou d'un plafond d'au moins une pièce d'un immeuble sera maintenant décrit. Suivant ce procédé on pose sur des murs porteurs de l'immeuble des éléments (2) de plancher et/ou de plafond faisant partie du premier jeu d'éléments. Les éléments (2) étant posés en posant une première couche de telle façon que leur deuxième face (2b) soit orientée vers le haut. Ensuite on pose sur cette deuxième face des éléments de la première couche des éléments d'atténuation acoustique (4,5-1, 5-2). Après cela on pose sur la couche des éléments d'atténuation acoustique une deuxième couche d'éléments (2) en faisant s'emboîter le profil des éléments de la deuxième couche dans le profil des éléments de la première couche. Les éléments de la deuxième couche étant posés en décalage transversal par rapport à ceux de la première couche. La pose en décalage transversal permet de relier entre eux les éléments de la première et deuxième couche et d'éviter ainsi qu'ils ne bougent les uns par rapport aux autres. De préférence les éléments de la deuxième couche sont posés de telle façon que 50% de leur largeur couvre un élément de la première couche et les autres 50% couvrent un élément adjacent de cette première couche. Cette répartition permet un transfert des charges équilibré et bien réparti de l'élément de la deuxième couche vers deux éléments sous-jacent de la première couche, ce qui évite l'effet de pianotage. De plus, l'usage de deux éléments du premier jeu qui sont superposés par emboîtement l'un dans l'autre et décalés transversalement l'un par rapport à l'autre permet d'éliminer l'application ultérieure d'une chape de compression, ce qui permet ainsi un gain de temps considérable lors de la construction.

Lorsque les éléments sont pourvus de tenons (6) et de mortaises (7) on posera la deuxième couche en inclinant l'élément à poser de la deuxième couche de façon à permettre un engagement du tenon dans la mortaise.

Les éléments d'atténuation acoustique (4,5) sont posés dans un creux, respectivement sur une crête, formés par le profil des éléments de la première couche. Puisque les éléments d'atténuation acoustique (4,5-1, 5-2) sont placés entre la première et la deuxième couche ils vont largement contribuer à interrompre, ou pour le moins atténuer, la transmission de bruit à travers les éléments (2) réduisant ainsi la nuisance sonore dans la pièce ou le plancher et/ou le plafond sera posé.

L'usage des éléments d'atténuation acoustique (4,5-1, 5-2) offre l'avantage de considérablement réduire la transmission de bruit à travers le plancher ou le plafond, ce qui en particulier dans des immeubles à appartement offre une meilleure qualité de vie. Les éléments d'atténuation acoustique, qui de préférence sont en matière élastique, vont en partie se comprimer en particulier par la pression exercée par la deuxième couche et par la pression exercée par la charge qui y sera appliquée. On veillera toutefois entre autres par la composition et les dimensions de la matière élastique, que même sous cette force de compression au moins 20% de l'élasticité initiale est maintenue. Le fait d'avoir les éléments d'atténuation acoustique entre deux éléments du premier jeu fait que l'on a un assemblage dit « masse-ressort-masse ». Un tel assemblage offre une bonne atténuation acoustique car il veille à rompre largement la transmission du bruit à travers la masse.

L'usage d'une première et d'une deuxième couche d'éléments (2) du premier jeu offre également un avantage lorsque le plafond ou le plancher doit être enlevé, par exemple lors de travaux de rénovation ou de démolition. Puisque la deuxième couche repose sur la première couche et qu'il n'est pas nécessaire de couler une chape de compression sur les éléments du premier jeu, on peut facilement pour ainsi dire démonter le plancher ou le plafond et récupérer les éléments, qui peuvent alors être réutilisés. L'usage de l'ensemble suivant l'invention offre donc un intérêt écologique puisqu'il permet la récupération de ces éléments. Pour démonter le plancher et/ou le plafond on soulève les éléments de la deuxième couche pour les séparer de ceux de la première couche. Ensuite on enlève les éléments d'atténuation acoustique et après cela on soulève les éléments de la première couche pour l'ôter du mur porteur.

## Revendications

1. Ensemble de pièces destinées à former entre elles un plancher (1) et/ou un plafond d'au moins une pièce d'un immeuble, lequel ensemble comprend un premier jeu d'éléments (2) fabriqués en béton armé ou précontraint, les éléments du premier jeu d'éléments ayant chacun une première face (2a) sensiblement plane et une deuxième face (2b), la deuxième face étant opposée à la première face, laquelle deuxième face présente un profil (3) ayant une géométrie angulaire telle que deux éléments peuvent s'emboîter entre eux grâce au profil présent sur leur deuxième face, lequel ensemble comprend également un deuxième jeu d'éléments d'atténuation acoustique (4, 5-1, 5-2) destinés à être placé entre deux éléments dudit premier jeu qui sont emboîtés entre eux grâce à leur profil, **caractérisé en ce que** pour chaque élément du premier jeu la géométrie angulaire du profil est la même et est présente sur l'ensemble de la deuxième face, lesquels éléments d'atténuation acoustique ont une géométrie angulaire qui épouse celle du profil, les éléments d'atténuation acoustique (4,5) étant positionnés dans un creux, respectivement sur une crête, formés par le profil présent sur la deuxième face des éléments.

2. Ensemble suivant la revendication 1, **caractérisé en ce que** le profil possède une géométrie trapézoïdale.

3. Ensemble suivant la revendication 1 ou 2, **caractérisé en ce que** les éléments du deuxième jeu sont fabriqués en matière élastique, en particulier du caoutchouc.

4. Ensemble suivant l'une des revendications 1 à 3, **caractérisé en ce que** les éléments du premier jeu d'éléments sont pourvus d'au moins un trous (8) appliqués à partir des faces transversales de l'élément et agencé pour y introduire un organe permettant l'accrochage à une engin de manutention.

5. Ensemble suivant l'une des revendications 1 à 4, **caractérisé en ce que** les éléments du premier jeu d'éléments comportent sur un premier flanc latéral un tenon (6) et sur un deuxième flanc latéral une mortaise (7), le tenon et la mortaise étant dimensionnés de façon que le tenon d'un premier élément puisse s'engager dans la mortaise d'un deuxième élément juxtaposé au premier élément.

6. Ensemble suivant l'une des revendications 1 à 5, **caractérisé en ce que** les éléments du premier jeu sont pourvus d'une armature métallique, en particulier des fers à béton (9, 9') ou des câbles, avec au moins un composant (9) de l'armature dans la base et au moins un autre composant (9') de l'armature dans la crête du profil.

7. Procédé de pose d'un plancher et/ou d'un plafond d'au moins une pièce d'un immeuble suivant lequel on pose sur des murs porteurs de l'immeuble des éléments de plancher et/ou de plafond faisant partie d'un premier jeu d'éléments fabriqués en béton armé ou précontraint, les éléments ayant chacun une première face sensiblement plane et une deuxième face, la deuxième face étant opposée à la première face et est pourvue d'un profil ayant une géométrie telle que deux éléments peuvent s'emboîter entre eux grâce au profil présent, les éléments étant posés en posant une première couche de telle façon que leur deuxième face soit orientée vers le haut, **caractérisé en ce qu'**ensuite on pose sur cette deuxième face des éléments de la première couche dont le profil est appliqué sur l'ensemble de la deuxième face l' ou les élément(s) d'atténuation acoustique ayant une géométrie angulaire qui épouse celle du profil des éléments du premier jeu et ensuite on pose sur l' ou les élément(s) d'atténuation acoustique une deuxième couche d'éléments en faisant s'emboîter, grâce à leur profil, le profil des éléments de la deuxième couche dans le profil des éléments de la première couche, les éléments de la deuxième couche étant posés en décalage transversal par rapport à ceux de la première couche.

8. Procédé suivant la revendication 7, **caractérisé en ce que** les éléments d'atténuation acoustique sont posés dans un creux formé par le profil des éléments de la première couche.

9. Procédé suivant la revendication 7 ou 8, **caractérisé en ce que** les éléments d'atténuation acoustique sont posés sur une crête faisant partie du profil des éléments de la première couche.

10. Procédé de démontage d'un plancher et/ou d'un plafond posé par application de la méthode suivant l'une des revendications 7 à 9, **caractérisé en ce que** l'on soulève les éléments de la deuxième couche pour les séparer de ceux de la première couche, ensuite on enlève les éléments d'atténuation acoustique et après cela on soulève les éléments de la première couche pour les ôter du mur porteur.

## Patentansprüche

1. Zusammenstellung von Teilen, die dazu bestimmt sind um untereinander einen Boden (1) und/oder eine Decke von mindestens einem Raum eines Gebäudes zu bilden, welche Zusammenstellung einen ersten Satz von Elementen (2) hergestellt aus Stahl- oder Vorspannbeton enthält, die Elemente des ersten Satzes von Elementen jeweils eine erste Seite (2a) haben, die im Wesentlichen flach ist, und eine zweite Seite (2b), wobei die zweite Seite der ersten Seite gegenübersteht, welche zweite Seite ein Profil (3) mit einer Winkelgeometrie besitzt, sodass dank des Profils auf die zweite Seite zwei Elemente miteinander einstecken können, welche Zusammenstellung ebenfalls einen zweiten Satz von Schalldämpfungselementen (4, 5-1, 5-2) enthält, die dazu bestimmt sind um zwischen zwei Elementen des ersten Satzes, die dank ihres Profils ineinander eingesteckt sind, platziert zu werden, **dadurch gekennzeichnet, dass** für jedes Element des ersten Satzes die Winkelgeometrie des Profils gleich ist und auf der gesamten zweiten Seite vorhanden ist, wobei die Schalldämpfungselemente eine Winkelgeometrie besitzen, die der des Profils folgt, wobei die Schalldämpfungselemente (4,5) in einer Höhlung, beziehungsweise auf einem Grat, positioniert sind, die durch das Profil anwesend auf der zweite Seite der Elemente gebildet ist.

2. Zusammenstellung gemäß Anspruch 1 **dadurch gekennzeichnet, dass** das Profil eine trapezförmige Geometrie besitzt.

3. Zusammenstellung gemäß Anspruch 1 oder 2, **dadurch gekennzeichnet, dass** die Elemente des zweiten Satzes aus elastischem Material hergestellt sind, insbesondere aus Gummi.

4. Zusammenstellung gemäß einer der Ansprüche 1 bis 3, **dadurch gekennzeichnet, dass** die Elemente des ersten Satzes von Elementen mit mindestens einem Loch (8) ausgestattet sind, das von den Quer Seiten des Elements angebracht und so angeordnet ist, dass ein Organ zur Befestigung an eine Handhabmaschine eingeführt werden kann.

5. Zusammenstellung gemäß einer der Ansprüche 1 bis 4, **dadurch gekennzeichnet, dass** die Elemente des ersten Satzes von Elementen auf einer ersten lateralen Seite einen Zapfen (6) und auf einer zweiten lateralen Seite eine Lochverbindung (7) enthalten, wobei Zapfen und Lochverbindung so dimensioniert sind, dass der Zapfen eines ersten Elementes mit der Lochverbindung eines zweiten Elementes, dass neben ein erstes Element platziert ist eingreifen kann.

6. Zusammenstellung gemäß einer der Ansprüche 1 bis 5, **dadurch gekennzeichnet, dass** die Elemente des ersten Satzes mit einer Metallverstärkung ausgestattet sind, insbesondere Verstärkungsstäben (9, 9') oder Kabeln, wobei mindestens eine Komponente (9) der Verstärkung im Sockel und mindestens eine weitere Komponente (9') der Verstärkung im Kamm des Profils vorhanden ist.

7. Verfahren zur Legung eines Bodens und/oder einer Decke von mindestens einem Raum eines Gebäudes, nach welches die Boden- und/oder Deckenelemente, welche Teil eines ersten Satzes von Elementen gebildet aus Stahl- oder Vorspannbeton sind, auf tragende Wände des Gebäudes gelegt werden, welche Elemente jeder eine erste Seite besitzen, die im Wesentlichen flach ist, und eine zweite Seite, welche zweite Seite der ersten Seite gegenübersteht und ein Profil mit einer Geometrie enthält, so dass zwei Elemente dank des vorhandenen Profils miteinander einstecken können, die Elemente werden so gelegt durch eine erste Schicht zu legen, so dass ihre zweite Seite nach oben ausgerichtet ist, **dadurch gekennzeichnet, dass** nachdem auf diese zweite Seite der Elemente der ersten Schicht, deren Profil auf die gesamte Seite angewendet ist, das oder die Schalldämpfungselement(e) aufgebracht werden die einer Winkelgeometrie haben, die dem Profil der Element(e) des ersten Satzes entspricht, und nachdem auf das oder die Schalldämpfungselement(e) eine zweite Schicht von Elementen gelegt wird mittels, dank des Profils, Einstecken" in das Profil der Elemente der ersten Schicht, die Elemente der zweiten Schicht werden im Querversatz gegenüber denen der ersten Schicht gelegt.

8. Verfahren nach Anspruch 7, **dadurch gekennzeichnet, dass** die Schalldämpfungselemente in einer Höhlung gelegt werden, die durch das Profil der Elemente der ersten Schicht gebildet wird.

9. Verfahren nach Anspruch 7 oder 8, die **dadurch gekennzeichnet, dass** die Schalldämpfungselemente auf einem Graten platziert werden, der Teil des Profils der Elemente des ersten Schicht bildet.

10. Verfahren zum Abbau eines Bodens und/oder einer Decke, die nach Anwendung eines Verfahren gemäß einer der Ansprüche 7 bis 9 legt worden ist, **dadurch gekennzeichnet, dass** die Elemente der zweiten Schicht angehoben werden, um sie von denen der ersten Schicht zu trennen, danach werden die Schalldämpfungselemente entfernt und anschließend die Elemente der ersten Schicht angehoben, um sie von der tragenden Wand zu entfernen.

## Claims

1. An assembly of parts intended to form among them a floor (1) and/or ceiling of at least one room in a building, which assembly comprises a first set of elements (2) made of reinforced or prestressed concrete, the elements of the first set of elements each having a first face (2a) that is substantially flat and a second face (2b), the second face being opposite the first face, which second face presents a profile (3) having an angular geometry such that two elements can fit together thanks to the profile present on their second face, which assembly also includes a second set of sound attenuation elements (4, 5-1, 5-2) provided for being placed between two elements of said first set which are interlocked thanks to their profile, **characterized in that** for each element of the first set the angular geometry of the profile is the same and is present on the entire second face, which sound attenuation elements have an angular geometry that matches that of the profile, the sound attenuation elements (4,5) being positioned in a hollow, respectively on a ridge, formed by the profile present on the second face of the elements.

2. The assembly according to claim 1, **characterized in that** the profile has a trapezoidal geometry.

3. An assembly according to claim 1 or 2, **characterized in that** the elements of the second set are made of elastic material, in particular rubber.

4. An assembly according to anyone of claims 1 to 3, **characterized in that** the elements of the first set of elements are provided with at least one hole (8) applied from the transverse surfaces of the element and provided for introducing a member enabling attaching to a handling machine.

5. An assembly according to anyone of claims 1 to 4, **characterized in that** the elements of the first set of elements comprise on a first lateral side a tenon (6) and on a second lateral side a mortise (7), the tenon and the mortise being sized so that the tenon of a first element can engage with the mortise of a second element juxtaposed to the first element.

6. An assembly according to anyone of claims 1 to 5, **characterized in that** the elements of the first set are provided with a metal reinforcement, in particular reinforcing bars (9, 9') or cables, with at least one component (9) of the reinforcement in the base and at least one other component (9') of the reinforcement in the crest of the profile.

7. A method of laying a floor and/or ceiling of at least one room in a building according to which floor and/or ceiling elements, which are part of a first set of elements made of reinforced or prestressed concrete, are laid on load-bearing walls of the building, each of the elements having a first face that is substantially flat and a second face, the second face being opposite to the first face and provided with a profile having a geometry such that two elements can fit together thanks to their profile present, the elements being laid by laying a first layer in such a way that their second face is oriented upwards, **characterized in that** there is thereafter applied on that second face of the elements of the first layer, the profile of which being applied over the entire second face, the or the sound attenuation element(s) having an angular geometry that matches that of the profile of the elements of the first set, and thereafter there is applied on the or the sound attenuation element(s) a second layer of elements by having the profile of the elements of the second layer of the elements fit, thanks to their profile, into the profile of the elements of the first layer, the elements of the second layer being laid in transverse offset with respect to those of the first layer.

8. The method according to claim 7, **characterized in that** the sound attenuation elements are applied in a hollow formed by the profile of the elements of the first layer.

9. The method according to claim 7 or 8, **characterized in that** the sound attenuation elements are placed on a ridge forming part of the profile of the elements of the first layer.

10. The method for dismantling a floor and/or ceiling laid by applying the method according to one of claims 7 to 9, **characterized in that** the elements of the second layer are lifted to separate them from those of the first layer, then the sound attenuation elements are removed and then the elements of the first layer are lifted to remove them from the load-bearing wall.
